# EUROPÄISCHE PATENTSCHRIFT

(11) **EP 4 643 708 B1**
(45) Veröffentlichungstag und Bekanntmachung des Hinweises auf die Patenterteilung: **22.07.2026**
(21) Anmeldenummer: 24174172.7
(22) Anmeldetag: 03.05.2024
(51) Int. Cl.: A46B 3/06, A46B 5/00, A46D 3/04

(54) **HANDZAHNBÜRSTE MIT FLACHEM KOPF**
FLAT-HEAD MANUAL TOOTHBRUSH
BROSSE A DENTS MANUELLE A TETE PLATE

(43) Veröffentlichungstag der Anmeldung: 05.11.2025
(73) Patentinhaber: Curaden AG, 6010 Kriens (CH)
(72) Erfinder: ZAVALLONI, Marco, 5610 Wohlen (CH)
(74) Vertreter: Keller Schneider Patent- und Markenanwälte AG

(56) Entgegenhaltungen:
- DE-U1- 29 502 119
- DE-U1- 9 113 769
- JP-A- H1 033 261
- US-A1- 2009 313 779

## Beschreibung

### Technisches Gebiet

Die Erfindung betrifft eine Handzahnbürste mit einem Griffteil, einem Bürstenkopf sowie einem Halsabschnitt, der den Griffteil mit dem Bürstenkopf verbindet. Die Dicke des Bürstenkopfes nimmt von einem ersten Übergangsbereich, der zwischen dem Halsabschnitt und dem Bürstenkopf liegt, zu einem freien Ende des Bürstenkopfes hin ab.

### Stand der Technik

Die Benutzung einer Handzahnbürste wird allgemein als angenehmer empfunden, wenn diese möglichst kleine Dimensionen aufweist, insbesondere wenn der Bürstenkopf möglichst dünn ausgestaltet ist. Ein dünner Bürstenkopf fühlt sich in der Mundhöhle einer die Zahnbürste benutzenden Person in der Regel besser an, als ein dickerer Bürstenkopf.

Derartige Zahnbürsten sind beispielsweise aus 10 2022 112 600 A1, DE 91 13 769 U1 und JP H10 33261 A bekannt.

Ferner sollte eine Zahnbürste möglichst über gute federnde Eigenschaften verfügen, so dass eine zu grosse Krafteinwirkung auf das Zahnfleisch verhindert wird, um Verletzungen oder Reizungen des Zahnfleisches möglichst zu verhindern.

### Darstellung der Erfindung

Aufgabe der Erfindung ist es, eine dem eingangs genannten technischen Gebiet zugehörende Zahnbürste zu schaffen, die ein angenehmes Zähneputzen ermöglicht und eine Reizung des Zahnfleischs reduziert.

Die Lösung der Aufgabe ist durch die Merkmale des Anspruchs 1 definiert. Gemäss der vorliegenden Erfindung umfasst eine Handzahnbürste einen länglichen Griffteil sowie einen Bürstenkopf mit einem Borstenbesatz mit einer Vielzahl an Borstenfilamenten. Der Griffteil und der Bürstenkopf sind über einen Halsabschnitt miteinander verbunden. Der Bürstenkopf weist eine Dicke in Richtung der Ausdehnung der Borstenfilamente auf, der in einer Längsrichtung des Bürstenkopfes von einem ersten Übergangsbereich zwischen dem Halsabschnitt und dem Bürstenkopf bis zu einem freien Ende des Bürstenkopfes hin abnimmt, so dass die Dicke am freien Ende des Bürstenkopfes weniger als 80% der Dicke am ersten Übergangsbereich beträgt.

Durch die sich verjüngende Dicke des Bürstenkopfes fühlt sich dieser für einen Benutzer in der Mundhöhle wesentlich angenehmer an als ein Bürstenkopf, der eine über die gesamte Länge des Bürstenkopfes konstante Dicke aufweist. Ferner weist der Bürstenkopf durch diese Verjüngung der Dicke federnde Eigenschaften auf, mit welchen das Auftreten von übermässigen I<räften auf das Zahnfleisch zuverlässig verhindert werden können. Letztlich wirkt der Bürstenkopf durch die Abnehmende Dicke optisch sehr filigran und elegant.

Die Handzahnbürste weist nebst dem ersten Übergangsberiech zwischen Bürstenkopf und Halsabschnitt einen zweiten Übergangsbereich auf, der zwischen dem Griffteil und dem Halsabschnitt liegt.

Der längliche Griffteil ist vorzugsweise ein gerades Element mit einem runden, ovalen oder polygonalen, insbesondere vier- oder achteckigen Querschnitt. Die Länge der Griffteils beträgt vorzugsweise von 8 cm bis 12 cm, insbesondere von 9 cm bis 11 cm. Der Griffteil kann aus Vollmaterial bestehen oder vorzugsweise als Hohlkörper ausgebildet sein, wobei bei der Ausbildung als Hohlkörper eine Öffnung an einem freien Ende des Griffteils, das heisst an demjenigen Ende, welches nicht mit dem Halsabschnitt verbunden ist, mittels eines Abschlussteils insbesondere wasserdicht verschlossen ist. Die Ausgestaltung als Hohlkörper spart Material bei der Herstellung und reduziert das Gewicht der Handzahnbürste.

Der Griffteil weist vorzugsweise eine Breite, das heisst eine Ausdehnung rechtwinklig zur Ausdehnungsrichtung der Borstenfilamente von 1 cm bis 1.5 cm auf. Die Dicke des Griffteils, das heisst dessen Ausdehnung in der Ausdehnungsrichtung der Borstenfilamente beträgt vorzugsweise ebenfalls zwischen 1 cm bis 1.5 cm. Die Breite und Dicke des Griffteils können gleich gross sein, sind jedoch vorzugsweise unterschiedlich. Vorzugsweise beträgt das Verhältnis von Breite zu Dicke des Griffteils von 1:0.9 bis 1:0.7.

Die Dicke und/oder die Breite des Griffteils verkleinert sich vorzugsweise vom freien Ende des Griffteils zum zweiten Übergangsbereich hin. Das heisst, dass der Griffteil am zweiten Übergangsbereich über eine kleiner Dicke und/oder über eine kleinere Breite verfügt, als am freien Ende. Vorzugsweise beträgt die Dicke und/oder Breite des Griffteils am zweiten Übergangsbereich von 60% bis 80%, insbesondere von 65% bis 65% der Dicke und/oder Breite des Griffteils an dessen freiem Ende. Die Abnahme der Dicke und/oder Breite des Griffteils verläuft vom freien Ende zum zweiten Übergangsbereich hin vorzugsweise stetig.

Der Halsabschnitt besteht vorzugsweise aus Vollmaterial. Am zweiten Übergangsbereich weist der Halsabschnitt vorzugsweise denselben Querschnitt sowie dieselben Dimensionen auf wie der Griffteil. Dies ermöglicht einen stufenfreien Übergang von Griffteil zum Halsabschnitt. Vom zweiten Übergangsbereich zum ersten Übergangsbereich hin kann sich der Querschnitt des Halsabschnitts sowie dessen Dimensionen verändern, insbesondere bevorzugt stetig. Vorzugsweise weist der Halsabschnitt am ersten Übergangsbereich kleiner Dimensionen auf, als am zweiten Übergangsbereich. Das heisst, dass die Dicke und/oder Breite des Halsabschnittes am ersten Übergangsbereich vorzugsweise kleiner ist, als die Dicke und/oder Breite des Halsabschnittes am zweiten Übergangsbereich.

Der Bürstenkopf weist in bekannter Weise einen Borstenbesatz aus einer Vielzahl von Borstenfilamenten auf. Die Borstenfilamente ragen auf einer ersten Seite des Bürstenkopfs von diesem ab und stehen alle im Wesentlichen parallel zueinander. Die Borstenfilamente bestehen vorzugsweise aus einem Polymermaterial und sind bevorzugt in mehrere Bündel unterteilt. Die Bündel weisen vorzugsweise eine im Wesentlichen zylindrische oder leicht kegelförmige Form auf. Die Bündel weisen auf der ersten Seite des Bürstenkopfes alle vorzugsweise eine im Wesentlichen identische, runde Grundfläche auf. Die Bündel sind bevorzugt in einem geometrischen Muster auf der ersten Seite des Bürstenkopfs angeordnet, insbesondere in mehreren Reihen nebeneinander. In Längsrichtung der Handzahnbürste können die Bündel benachbarter Reihen jeweils um einen halben Bündeldurchmesser zueinander versetzt auf der ersten Seite des Bürstenkopfes angeordnet sein.

Die Borstenfilamente sind vorzugsweise stoffschlüssig auf der ersten Fläche des Bürstenkopfes befestigt, insbesondere durch Verschweissen oder Verschmelzen der Borstenfilamente mit der ersten Fläche des Bürstenkopfes.

Die Dicke sowie Breite des Bürstenkopfes sowie des Halsabschnitts im ersten Übergangsbereichs sind vorzugsweise gleich gross. Dadurch weist die Handzahnbürste einen knickfreien Übergang zwischen Halsbereich und Bürstenkopf auf.

Der Bürstenkopf weist vorzugsweise eine ovale oder polygonale Form auf. Vorzugsweise liegt der Bürstenkopf jedoch in der Form eines Stadiums vor. Das heisst, dass sih der Bürstenkopf vom ersten Übergangsbereich zum freien Ende des Bürstenkopfes hin verbreitert, anschliessend über eine definierte Länge über eine gleichbleibende Breite verfügt und am freien Ende über eine gerundete I<ante verfügt.

Die Breite des Bürstenkopfs ist vorzugsweise zumindest in der Mitte zwischen seinem freien Ende, das heisst an demjenigen Ende, welches nicht an den Halsabschnitt angrenzt, und dem ersten Übergangsbereich grösser als die Breite am ersten Übergangsbereich und vorzugsweise auch grösser als die Breite des Griffteils am zweiten Übergangsbereich. Vorzugsweise beträgt die Breite des Bürstenkopfes in der Mitte von 0.8 cm bis 1.5 cm, insbesondere von 1 cm bis 1.2 cm.

Der Bürstenkopf weist an seinem freien Ende eine geringere Dicke auf als im ersten Übergangsbereich, wobei die Dicke des Bürstenkopfes am freien Ende weniger als 80% der Dicke im ersten Übergangsbereich beträgt. Die Dicke des Bürstenkopfes am freien Ende desselben beträgt jedoch vorzugsweise mindestens 40%, weiter bevorzugt mindestens 50% der Dicke des Bürstenkopfes im ersten Übergangsbereich.

Der Griffteil, der Halsabschnitt sowie der Bürstenkopf sind fest miteinander verbunden. Vorzugsweise sind der Griffteil, der Halsabschnitt sowie der Bürstenkopf einstückig ausgebildet, das heisst, dass jedes dieser Elemente einen definierten Bereich eines zusammenhängenden Teils darstellt.

Vorzugsweise nimmt die Dicke des Bürstenkopfes vom ersten Übergangsbereich zum freien Ende hin stetig ab. Das heisst, dass die Dicke des Bürstenkopfes stufenlos und gleichmässig vom ersten Übergangsbereich zum freien Ende hin abnimmt. Hierbei kann eine zweite Seite des Bürstenkopfes, welche der ersten Seite mit dem Borstenbesatz gegenüberliegt, gerade ausgestaltet sein und in einem Winkel relativ zur ersten Seite stehen. Vorzugsweise weist die zweite Seite des Bürstenkopfes jedoch eine Krümmung mit einem konstanten Radius auf. Diese Krümmung ist relativ zur ersten Seite konvex.

Vorzugsweise weist der Halsabschnitt eine Dicke in Richtung der Ausdehnung der Borstenfilamente auf, der vom zweiten Übergangsbereich zwischen dem Griffteil und dem Halsabschnitt zum ersten Übergangsbereich hin abnimmt, wobei die Dicke des Halsabschnitts im ersten Übergangsbereich zwischen 20% und 40% der Dicke im zweiten Übergangsbereich beträgt.

Durch diese Verkleinerung der Dicke des Halsabschnittes weist dieser gute federnde Eigenschaften auf. Durch diese federnden Eigenschaften des Halsbereichs kann zusätzlich zu den federnden Eigenschaften des Bürstenkopfes eine zusätzlich Reduktion der Krafteinwirkung auf das Zahnfleisch erreicht werden. Das heisst, dass sich durch die Kombination der abnehmenden Dicke des Bürstenkopfes sowie des Halsabschnitts ein synergistischer Effekt ergibt, der ein weitaus zahnfleischschonenderes Zähneputzen ermöglicht als bei Handzahnbürsten, die aus dem Stand der Technik bekannt sind.

Die Dicke des Halsabschnittes nimmt vom zweiten Übergangsbereich zum ersten Übergangsbereich hin vorzugsweise stetig ab. Das heisst, dass die Dicke des Halsabschnittes stufenlos und gleichmässig vom zweiten Übergangsbereich zum ersten Übergangsbereich hin abnimmt. Dadurch wird erzielt, dass die Federwirkung des Halsabschnittes mit zunehmender Entfernung vom zweiten Übergangsbereich zum ersten Übergangsbereich hin zunimmt.

Vorzugsweise weist der Halsabschnitt eine in Richtung der Borstenfilamente gerichtete Krümmung auf. Das heisst, der Halsabschnitt weist eine Krümmung auf, welche bei der Benutzung der Handzahnbürste der Richtung der Krümmung einer Zahnreihe in einer Mundhöhle entspricht. Dies ermöglicht einem Benutzer ein angenehmeres Zähneputzen, da die Haut der Wangen weniger gedehnt werden muss, um mit dem Bürstenkopf auch die hintersten Backenzähne bzw. Weisheitszähne zu erreichen. Zudem ergibt die Krümmung zusammen mit der Abnehmenden Dicke des Halsabschnitts eine synergistische Wirkung in Bezug auf die Federwirkung der Handzahnbürste.

Vorzugsweise beträgt ein Aussenradius der Krümmung zwischen 10 cm und 18 cm, insbesondere zwischen 12 cm und 16 cm. Der Aussenradius der Krümmung liegt hierbei auf einer Seite des Halsabschnitts, der von den Borstenfilamenten weggerichtet ist, das heisst auf der Seite des Halsabschnitts, der an die zweite Seite des Bürstenkopfes angrenzt.

Vorzugsweise ist die Krümmung des Aussenradius tangential zur angrenzenden Seite des Griffteils, das heisst, ein Übergang zwischen der Seite des Griffteils zur Krümmung erfolgt knickfrei.

Vorzugsweise weist die Krümmung einen Innenradius auf, der kleiner ist als der Aussenradius. Der Innenradius ist dabei auf derjenigen Seite des Halsabschnitts angeordnet, der in die Richtung der Borstenfilamente weist, das heisst, diejenige Seite des Halsabschnittes, der an die erste Seite des Bürstenkopfes angrenzt. Die Krümmung des Innenradius ist hierbei vorzugsweise nicht tangential zu einer angrenzenden Fläche des Griffteils. Das heisst, dass die mit dem Innenradius gekrümmte Fläche des Halsabschnittes in einem Winkel zur angrenzenden Fläche des Griffteils steht. Dieser Winkel beträgt vorzugsweise von 1° bis 3°. Dementsprechend weist die Handzahnbürste im zweiten Übergangsbereich zwischen der mit dem Innenradius gekrümmten Fläche des Halsabschnittes sowie der zu dieser benachbarten Fläche des Griffteils einen I<nick auf. Durch die Verwendung von unterschiedlich grossen Radien sowie dem Winkel lässt sich die Reduktion der Dicke des Halsabschnittes einfach realisieren.

Vorzugsweise nimmt eine Breite des Halsabschnitts vom zweiten Übergangsbereich zum ersten Übergangsbereich hin ab, wobei die Breite des Halsabschnitts am ersten Übergangsbereich zwischen 30% und 75%, vorzugsweise zwischen 40% und 60% der Breite am zweiten Übergangsbereich beträgt.

Die Breite des Halsabschnittes ist diejenige Ausdehnung des Halsabschnitts quer zur Ausdehnungsrichtung der Borstenfilamente.

Durch die Reduktion der Breite kann der Halsabschnitt optisch filigraner ausgestaltet werden. Ferner werden durch die Reduktion der Breite des Halsabschnitts auch die Federeigenschaften des Halsabschnittes verbessert, da der Querschnitt des Halsabschnitts dadurch zusätzlich verkleinert wird.

Vorzugsweise beträgt die Dicke des Bürstenkopfes am freien Ende von 1 mm bis 4 mm, insbesondere von 1.5 mm bis 2.5 mm. Mit dieser Dicke am freien Ende des Bürstenkopfes weist dieser eine optisch ansprechende, filigrane Form auf, wobei der Bürstenkopf trotzdem noch über eine genügende Materialstärke aufweist, um bei einer normalen Nutzung nicht abzubrechen.

Die Dicke des Bürstenkopfes am ersten Übergangsbereich beträgt vorzugsweise von 2 mm bis 6 mm, insbesondere von 2.3 mm bis 3 mm. Durch die Auswahl der Dicke am ersten Übergangsbereichs in Kombination mit der oben erwähnten Dicke am freien Ende des Bürstenkopfes weist der Bürstenkopf über optimale Federeigenschaften auf.

Vorzugsweise weist der Halsabschnitt am zweiten Übergangsbereich eine Dicke von 6 mm bis 12 mm, insbesondere von 7.5 mm bis 9.5 mm auf.

Vorzugsweise verfügt der Bürstenkopf über eine Vertiefung, in welcher eine Trägerplatte mit einer Mehrzahl an Bohrungen befestigt ist.

Die Borstenfilamente werden vorzugsweise in den Bohrungen der Trägerplatte befestigt und anschliessend wird die Trägerplatte in der Vertiefung angeordnet und in dieser befestigt. Vorzugsweise verfügt der Bürstenkopf umlaufend über einen Rand, der die Vertiefung umgibt, so dass die Trägerplatte seitlich mechanisch durch den Rand fixiert wird. Dadurch kann die Trägerplatte grössere horizontale Kräfte in der Ebene der ersten Seite des Bürstenkopfes aufnehmen, womit ein ungewolltes Loslösen der Trägerplatte bei hohen horizontalen I<räften, welche insbesondere bei kreisenden Bewegungen des Bürstenkopfes über Zahnoberflächen entstehen können, zuverlässig verhindert wird.

Die Trägerplatte ist vorzugsweise form- und/oder kraftschlüssig in der Vertiefung befestigt. Eine formschlüssige Befestigung kann beispielweise mittels Rastelementen der Trägerplatte erfolgen, welche in entsprechende Ausnehmungen im Randbereich der Vertiefung eingreifen. Eine kraftschlüssige Verbindung kann beispielsweise durch Verschweissen der oder Verkleben der Trägerplatte in der Vertiefung erfolgen.

Die Borstenfilamente sind vorzugsweise in mehrere Bündel aufgeteilt, wobei jedes Bündel in eine Bohrung der Trägerplatte eingesetzt und mit der Trägerplatte verbunden ist, insbesondere stoffschlüssig.

Die stoffschlüssige Verbindung kann durch Verschweissen der Borstenfilamente mit der Trägerplatte erfolgen. Vorzugsweise werden die Borstenfilamente jedoch an ihrem Ende, welches in einer Bohrung eingeführt ist, mit einer Unterseite der Trägerplatte verschmolzen. Vorzugsweise sind die Borstenfilamente gleichzeitig mit dem Bürstenkopf verschmolzen. Dadurch kann die Trägerplatte über die verschmolzenen Enden der Bortenfilamente am Bürstenkopf befestigt werden. Bei dieser Ausführungsform dienen die geschmolzenen Enden der Borstenfilamente somit sowohl zur Befestigung der Borstenfilamente an der Trägerplatte sowie dem Bürstenkopf wie auch zur Befestigung der Trägerplatte am Bürstenkopf. Dadurch lässt sich die Herstellung der Handzahnbürste vereinfachen, da die Befestigung der Borstenfilamente sowie der Trägerplatte am Bürstenkopf in einem einzigen Schritt erfolgen kann.

Vorzugsweise sind der Griffteil, der Halsabschnitt sowie der Bürstenkopf einstückig ausgebildet. Dadurch lässt sich die Handzahnbürste aus möglichst wenig Teilen herstellen, wobei die Einheit aus Griffteil, Halsabschnitt und Bürstenkopf besonders einfach und effizient mittels Spritzguss hergestellt werden kann.

Vorzugsweise bestehen der Griffteil, der Halsabschnitt sowie der Bürstenkopf aus demselben Material wie die Borstenfilamente, wobei vorzugsweise auch die Trägerplatte aus demselben Material besteht.

Durch die Ausgestaltung aller Teile aus demselben Material wird das Recycling der Handzahnbürste wesentlich vereinfacht, da die einzelnen Teile nicht vorgängig auseinandergenommen werden müssen, um in den entsprechenden Produktkreislauf zurückgeführt zu werden.

Vorzugsweise ist das Material ein biologisch abbaubares Polymermaterial, insbesondere ein Polyamid.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die zur Erläuterung des Ausführungsbeispiels verwendeten Zeichnungen zeigen:
- Fig. 1: eine erste Ausführungsform einer erfindungsgemässen Handzahnbürste in einer Seitenansicht;
- Fig. 2: die Handzahnbürste gemäss der Ausführungsform der Fig. 1 in einer Draufsicht;
- Fig. 3: eine isometrische Ansicht der ersten Ausführungsform der Handzahnbürste 1 gemäss den Figs. 1 und 2;
- Fig. 4: eine zweite Ausführungsform einer erfindungsgemässen Handzahnbürste in einer Seitenansicht;
- Fig. 5: die Handzahnbürste der zweiten Ausführungsform gemäss Fig. 4 in einer Draufsicht;
- Fig. 6: die Handzahnbürste der zweiten Ausführungsform in einer perspektivischen Ansicht;
- Fig. 7: eine Detailaufnahme des Bürstenkopfes gemäss der ersten oder zweiten Ausführungsform der erfindungsgemässen Handzahnbürste;
- Fig. 8: einen Längsschnitt durch den Bürstenkopf gemäss Fig. 7;
- Fig. 9: eine Draufsicht auf eine Ausführungsform einer Trägerplatte.

Grundsätzlich sind in den Figuren gleiche Teile mit gleichen Bezugszeichen versehen.

### Wege zur Ausführung der Erfindung

Die Fig. 1 zeigt eine erste Ausführungsform einer erfindungsgemässen Handzahnbürste 1 in einer Seitenansicht. Die Handzahnbürste 1 umfasst einen Griffteil 2, einen Bürstenkopf 3 sowie einen Halsabschnitt 6, der sich zwischen dem Griffteil 2 und dem Bürstenkopf 3 erstreckt. Der Griffteil 2, der Halsabschnitt 6 sowie der Bürstenkopf 3 sind einstückig ausgebildet, stellen demnach Bereiche eines einzelnen Teils dar. Der Griffteil 2 weist einen im Wesentlichen achteckigen Querschnitt auf und ist an seinem freien Ende 10, das heisst dem Ende, welches nicht in den Halsabschnitt 6 übergeht, über eine abgeschrägte Fläche. Der Griffteil 2 ist bei der gezeigten Ausführungsform als Hohlkörper ausgestaltet, wobei das freie Ende 10 des Griffteils 2 mittels eines Abschlussteils 17 (siehe Fig. 2) verschlossen ist. Auf einer erste Fläche 18 des Bürstenkopfes 3 ist ein Borstenbesatz 4 bestehend aus mehreren Bündeln von Borstenfilamenten (siehe Figs. 7 & 8) angeordnet. Die Borstenfilamente stehen dabei von der ersten Fläche 18 ab. Vorzugsweise bestehen die Borstenfilamente aus demselben Material wie der Griffteil 2, der Halsabschnitt 6 sowie der Bürstenkopf 3.

Der Halsabschnitt 6 ist in einem ersten Übergangsbereich 7 mit dem Bürstenkopf 3 sowie in einem zweiten Übergangsbereich 8 mit dem Griffteil 2 verbunden. Die Dicke des Bürstenkopfes 3 nimmt vom ersten Übergangsbereich 7 zu einem freien Ende 9 des Bürstenkopfes 3 hin ab. Das heisst der Bürstenkopf 3 weist am ersten Übergangsbereich 7 eine erste Dicke D1 auf, welche grösser als eine zweite Dicke D2 am freien Ende 9 des Bürstenkopfes 3 ist. Auch die Dicke des Halsabschnittes 6 nimmt vom zweiten Übergangsbereich 8 zum ersten Übergangsbereich 7 hin ab. Das heisst, dass der Halsabschnitt 6 am zweiten Übergangsbereich 7 eine dritte Dicke D3 aufweist, welche grösser als die erste Dicke D1 des Halsabschnittes 7 am ersten Übergangsbereich 7 ist. Hierbei ist anzumerken, dass im ersten Übergangsbereich 7 sowohl der Bürstenkopf 3 sowie der Halsabschnitt 6 über dieselbe erste Dicke D1 verfügen. Ferner nimmt auch die Dicke des Griffteils 2 von dessen freien Ende 10 zum zweiten Übergangsbereich 8 hin ab.

Das heisst, dass der Griffteil 2 an seinem freien Ende 10 über eine vierte Dicke D4 verfügt, welche grösser ist, als die dritte Dicke D3 des Griffteils 2 am zweiten Übergangsbereich 8. Hierbei ist anzumerken, dass sowohl der Halsabschnitt 6 wie auch der Griffteil im zweiten Übergangsbereich über dieselbe dritte Dicke D3 verfügen. Durch die Abnahme der Dicke des Bürstenkopfes 3 sowie des Halsabschnittes 6 weist die Handzahnbürste 1 flexible Eigenschaften auf. Diese verhindern beim Zähneputzen zuverlässig eine zu grosse I<raftbeaufschlagung auf das Zahnfleisch.

Bei der gezeigten Ausführungsform beträgt die erste Dicke D1 am ersten Übergangsbereich 7 2.5mm, die zweite Dicke D2 am freien Ende 9 des Bürstenkopfes 3 1.5mm, die dritte Dicke D3 am zweiten Übergangsbereich 8 8mm und die vierte Dicke D4 am freien Ende 10 des Griffteils 2 11mm.

Der Halsabschnitt 6 weist ferner eine Krümmung 14 auf, das heisst, der Halsabschnitt 6 ist zwischen dem zweiten Übergangsbereich 8 und dem ersten Übergangsbereich 7 gebogen. Die Krümmung ist hierbei im Wesentlichen in Richtung der Borstenfilamente gerichtet. Das heisst, dass die Krümmung relativ zur Ausdehnungsrichtung der Borstenfilamente konkav ist. Der Halsabschnitt 6 weist einen Aussenradius R1 sowie einen Innenradius R2 auf. Der Aussenradius R1 definiert die Krümmung auf der dem Borstenbesatz 4 gegenüberliegenden Seite des Halsabschnittes 6, während der Innenradius die Krümmung auf der dem Borstenbesatz 4 zugewandten Seite des Halsabschnittes 6 definiert. Im zweiten Übergangsbereich 8 verläuft der Aussenradius R1 tangential zum Griffteil 2, das heisst, dass die mit dem Aussenradius R1 gekrümmten Fläche des Halsabschnittes knickfrei in die benachbarte Fläche des Griffteils 2 übergeht. Die Fläche des Halsabschnitts 6, welche mit dem Innenradius R2 gekrümmt ist, weist im zweiten Übergangsbereich 8 einen Winkel α zur benachbarten Fläche des Griffteils 2 auf. Dieser Winkel beträgt vorzugsweise 1° bis 3°. Der Innenradius R2 ist kleiner als der Aussenradius R1. Das Verhältnis von Aussenradius R1 zu Innenradius R2 ist derart gewählt, dass sich in Kombination mit dem Winkel α die Abnahme der Dicke des Halsabschnittes 6 im gewünschten Umfang ergibt. Bei der gezeigten Ausführungsform beträgt der Aussenradius R1 240mm, der Innenradius R2 80mm und der Winkel α 1°.

Durch die gekrümmte Ausführung des Halsabschnitts 6 wird die Federeigenschaft der Handzahnbürste 1 verbessert, wobei sich zusätzlich das Benutzen der Handzahnbürste 1 beim Zähneputzen besser anfühlt, da die Neigung des Bürstenkopfes 3 relativ zum Griffteil 2 im Wesentlichen dem gekrümmten Verlauf einer Zahnreihe in einem Gebiss entspricht. Dadurch wird eine Wange eines Benutzers im Vergleich zu einer Handzahnbürste, bei welcher keine Krümmung vorhanden ist, beim Zähneputzen weniger bzw. gar nicht gedehnt.

Die Fig. 2 zeigt die Handzahnbürste 1 gemäss der ersten Ausführungsform, die in der Fig. 1 gezeigt wird, in einer Draufsicht. Wie der Fig. 2 entnommen werden kann, nimmt nicht nur die Dicke des Griffteils 2 sowie des Halsabschnitts 6 in Richtung des Bürstenkopfes 3 ab, sondern auch deren Breite, das heisst deren Ausdehnung in einer Richtung quer zur Ausdehnungsrichtung der Borstenfilamente des Borstenbesatzes 4. Der Halsabschnitt 6 weist demnach am ersten Übergangsbereich 7 eine geringere erste Breite B1 auf als eine dritte Breite B3 am zweiten Übergangsbereich 8. Auch der Griffteil 2 weist im zweiten Übergangsbereich 8 eine geringere dritte Breite B3, welche der dritten Breite B3 des Halsabschnittes 6 entspricht, auf, als eine vierte Breite B4 am freien Ende 10 des Griffteils 2. Die Breite des Griffteils 2 vom freien Ende 10 zum zweiten Übergangsbereich 8 nimmt stetig ab. Auch die Breite des Halsabschnittes 6 nimmt vom zweiten Übergangsbereich 8 zum ersten Übergangsbereich hin stetig ab.

Bei der gezeigten Ausführungsform beträgt die erste Breite B1 am ersten Übergangsbereich 7 6mm, die dritte Breite B3 am zweiten Übergangsbereich 8 11mm und die vierte Breite B4 am freien Ende 10 des Griffteils 2 14mm.

Der Bürstenkopf weist hingegen in der Ebene, die rechtwinklig zur Ausdehnungsrichtung der Borstenfilamente des Borstenbesatzes 4 steht, im Wesentlichen die Form eines Stadiums auf. Das heisst, die Breite des Bürstenkopfes 3 nimmt vom ersten Übergangsbereich 7 von der ersten Breite B1 auf eine zweite Breite B2 zu, wobei der Bürstenkopf 3 im Wesentlichen über seine gesamte Länge die zweite Breite B2 aufweist. Erst im Bereich des freien Endes 9 des Bürstenkopfes 3 weist dieser eine mit einem stetigen Radius gekrümmte I<ante auf. Die zweite Breite B2 des Bürstenkopfes 3 beträgt bei der gezeigten Ausführungsform 12 mm.

Die Fig. 3 zeigt eine isometrische Ansicht der ersten Ausführungsform der Handzahnbürste 1, welche in den Figs. 1 und 2 gezeigt wird. In dieser Figur gut zu erkennen ist die filigrane Ausgestaltung des Bürstenkopfes 3 sowie die geschwungene Form des Halsabschnittes 6.

Die Fig. 4 zeigt eine zweite Ausführungsform einer erfindungsgemässen Handzahnbürste 1 in einer Seitenansicht. Im Gegensatz zur ersten Ausführungsform gemäss der Figs. 1 bis 3 weist der Halsabschnitt 6 keinen Aussenradius R1 auf, sondern die dem Borstenbesatz 4 entgegengesetzte Fläche des Halsabschnittes 6 verfügt über einen I<nick 15. Die in Richtung des Borstenbesatzes 4 liegende Fläche des Halsabschnittes 6 ist jedoch wie bei der ersten Ausführungsform mit dem Innenradius R2 gekrümmt ausgestaltet.

Die Fig. 5 zeigt die Handzahnbürste gemäss der zweiten Ausführungsform, wie sie in der Fig. 4 gezeigt wird, in einer Draufsicht. Auch bei dieser Figur ist gut erkennbar, dass die Ausgestaltung der zweiten Ausführungsform im Wesentlichen der ersten Ausführungsform gemäss den Figs. 1 bis 3 entspricht, insbesondere in Bezug auf die Abnahme der Breite des Griffteils 2 und des Halsabschnitts 6. Ferner ist erkennbar, dass das Abschlussteil 17 mit einer Verzierung versehen ist.

Die Fig. 6 zeigt die Handzahnbürste der zweiten Ausführungsform in einer perspektivischen Ansicht. In dieser Figur gut erkennbar ist, wie die Öffnung des als Hohlkörper ausgebildeten Griffteils 2 am freien Ende 10 mittels des Abschlussteils 17 verschlossen ist. Dies verhindert zuverlässig ein Eindringen von Wasser in das Innere des Griffteils 2, wobei der Vorteil der Ausbildung als Hohlkörper, nämlich das verringerte Gewicht, beibehalten wird.

Die Fig. 7 zeigt eine Detailaufnahme des Bürstenkopfes 3 gemäss der ersten oder zweiten Ausführungsform der erfindungsgemässen Handzahnbürste 1. Der Bürstenkopf 3 verfügt über eine Vertiefung 11 auf der ersten Fläche 18. In dieser Vertiefung 11 ist eine Trägerplatte 12 aufgenommen, wobei die Trägerplatte 12 mit dem Bürstenkopf 3 fest verbunden ist. Die Trägerplatte 12 weist eine Vielzahl von Bohrungen (siehe Fig. 9) auf, in welchen jeweils ein Bündel 16 von Borstenfilamenten befestigt sind. Die Gesamtheit der Bündel 16 an Borstenfilamenten bilden den Borstenbesatz 4 der Handzahnbürste 1. Die Bündel 16 sind in mehreren nebeneinander liegenden Reihen angeordnet, wobei benachbarte Bündel 16 jeweils um eine halbe Bündelbreite relativ zueinander in Längsrichtung des Bürstenkopfes 3 versetzt sind.

Die Fig. 8 zeigt einen Längsschnitt durch den Bürstenkopf 3 gemäss Fig. 7. Gut erkennbar ist die Anordnung der Trägerplatte 12 innerhalb der Vertiefung 11 des Bürstenkopfes 3 sowie die Anordnung der Bündel 16 an Borstenfilamenten in der Trägerplatte 11. Vorzugsweise sind die Bündel 16 an Borstenfilamenten mit der Trägerplatte 11 verschmolzen, wobei mittels der Schmelze der Borstenfilamente gleichzeitig auch die Trägerplatte 12 in der Vertiefung 11 mit dem Bürstenkopf 3 fest verbunden wird.

Die Fig. 9 zeigt eine Draufsicht auf eine Ausführungsform einer Trägerplatte 12, welche bei einer Handzahnbürste 1 gemäss der ersten oder zweiten Ausführungsform eingesetzt werden kann. Die Trägerplatte 12 ist im Wesentlichen flach ausgebildet und weist eine Vielzahl an Bohrungen 13 auf. Die I<anten der Trägerplatte 12 folgen den Rundungen der äussersten Bohrungen 13, so dass die Aussenkontur der Trägerplatte 12 im Wesentlichen wellenförmig ausgebildet ist. Es versteht sich, dass die Vertiefung 11 des Bürstenkopfes 3 entsprechend geformt ist, so dass die Trägerplatte 12 im Wesentlichen spielfrei in dieser aufgenommen werden kann.

## Patentansprüche

1. Handzahnbürste mit einem länglichen Griffteil (2) und einem Bürstenkopf (3) mit einem Borstenbesatz (4) mit einer Vielzahl an Borstenfilamenten, wobei der Griffteil (2) und der Bürstenkopf (3) über einen Halsabschnitt (6) miteinander verbunden sind, wobei der Bürstenkopf (3) eine Dicke in Richtung der Ausdehnung der Borstenfilamente aufweist, der in einer Längsrichtung des Bürstenkopfes (3) von einem ersten Übergangsbereich (7) zwischen dem Halsabschnitt (6) und dem Bürstenkopf (3) bis zu einem freien Ende (9) des Bürstenkopfes (3) hin abnimmt, so dass die Dicke (D2) am freien Ende (9) des Bürstenkopfes (3) weniger als 80% der Dicke (D1) am ersten Übergangsbereich (7) beträgt und wobei der Halsabschnitt (6) eine in Richtung der Borstenfilamente gerichtete Krümmung (14) mit einem Aussenradius (R1) zwischen 10 cm und 18 cm aufweist, die tangential zur angrenzenden Seite des Griffteils (2) ist, **dadurch gekennzeichnet, dass** die Krümmung (14) einen Innenradius (R2) aufweist, der kleiner als der Aussenradius (R1) ist, wobei der Innenradius (R2) nicht tangential zu einer angrenzenden Fläche des Griffteils (2) ist, wobei der Halsabschnitt (6) eine Dicke in Richtung der Ausdehnung der Borstenfilamente aufweist, der von einem zweiten Übergangsbereich (8) zwischen dem Griffteil (2) und dem Halsabschnitt (6) zum ersten Übergangsbereich (7) hin abnimmt, wobei die Dicke (D1) des Halsabschnitts (6) im ersten Übergangsbereich (7) zwischen 20% und 40% der Dicke (D3) im zweiten Übergangsbereich (8) beträgt.

2. Handzahnbürste gemäss Anspruch 1, **dadurch gekennzeichnet, dass** die Dicke des Bürstenkopfes (3) vom ersten Übergangsbereich (7) zum freien Ende (9) des Bürstenkopfes (3) hin stetig abnimmt.

3. Handzahnbürste gemäss Anspruch 1, **dadurch gekennzeichnet, dass** die Dicke des Halsabschnittes (6) vom zweiten Übergangsbereich (8) zum ersten Übergangsbereich (7) hin stetig abnimmt.

4. Handzahnbürste gemäss Anspruch 3, **dadurch gekennzeichnet, dass** der Aussenradius (R1) der Krümmung (14) zwischen 12 cm und 16 cm beträgt.

5. Handzahnbürste gemäss einem der Ansprüche 1 bis 4, **dadurch gekennzeichnet, dass** eine Breite des Halsabschnitts (6) vom zweiten Übergangsbereich (8) zum ersten Übergangsbereich (7) abnimmt, wobei die Breite (B1) des Halsabschnitts (6) am ersten Übergangsbereich (7) zwischen 30% und 75%, vorzugsweise zwischen 40% und 60% der Breite (B3) am zweiten Übergangsbereich (8) beträgt.

6. Handzahnbürste gemäss einem der Ansprüche 1 bis 5, **dadurch gekennzeichnet, dass** die Dicke (D2) des Bürstenkopfes (3) am freien Ende (9) von 1 mm bis 4 mm beträgt, insbesondere von 1.5 mm bis 2.5 mm.

7. Handzahnbürste gemäss einem der Ansprüche 1 bis 6, **dadurch gekennzeichnet, dass** die Dicke (D1) des Bürstenkopfes (3) am ersten Übergangsbereich (7) von 2 mm bis 6 mm beträgt, insbesondere von 2.3 mm bis 3 mm.

8. Handzahnbürste gemäss einem der Ansprüche 1 bis 7, **dadurch gekennzeichnet, dass** der Halsabschnitt (6) am zweiten Übergangsbereich (8) eine Dicke (D3) von 6 mm bis 12 mm, insbesondere von 7.5 mm bis 9.5 mm aufweist.

9. Handzahnbürste gemäss einem der Ansprüche 1 bis 8, **dadurch gekennzeichnet, dass** der Bürstenkopf (3) über eine Vertiefung (11) verfügt, in welcher eine Trägerplatte (12) mit einer Mehrzahl an Bohrungen (13) befestigt ist.

10. Handzahnbürste gemäss Anspruch 9, **dadurch gekennzeichnet, dass** die Borstenfilamente in mehrere Bündel (16) aufgeteilt sind, wobei jedes Bündel (16) in eine Bohrung (13) der Trägerplatte (12) eingesetzt und mit der Trägerplatte (12) verbunden ist, insbesondere stoffschlüssig.

11. Handzahnbürste gemäss einem der Ansprüche 1 bis 10, **dadurch gekennzeichnet, dass** der Griffteil (2), der Halsabschnitt (6) sowie der Bürstenkopf (3) einstückig ausgebildet sind.

12. Handzahnbürste gemäss einem der Ansprüche 1 bis 11, **dadurch gekennzeichnet, dass** der Griffteil (2), der Halsabschnitt (6) sowie der Bürstenkopf (3) aus demselben Material wie die Borstenfilamente bestehen, wobei vorzugsweise auch die Trägerplatte (12) aus demselben Material besteht.

13. Handzahnbürste gemäss Anspruch 12, **dadurch gekennzeichnet, dass** das Material ein biologisch abbaubares Polymermaterial ist, insbesondere ein Polyamid.

## Claims

1. A manual toothbrush with an elongated handle part (2) and a brush head (3) with a bristle arrangement (4) with a plurality of bristle filaments, wherein the handle part (2) and the brush head (3) are connected to each other via a neck section (6), wherein the brush head (3) has a thickness in the direction of the extension of the bristle filaments, which decreases in a longitudinal direction of the brush head (3) from a first transition region (7) between the neck section (6) and the brush head (3) up to a free end (9) of the brush head (3), so that the thickness (D2) at the free end (9) of the brush head (3) is less than 80% of the thickness (D1) at the first transition region (7) and wherein the neck section (6) has a curvature (14) directed in the direction of the bristle filaments with an outer radius (R1) between 10 cm and 18 cm, which is tangential to the adjacent side of the handle part (2), **characterized in that** the curvature (14) has an inner radius (R2) which is smaller than the outer radius (R1), wherein the inner radius (R2) is not tangential to an adjacent surface of the handle part (2), wherein the neck section (6) has a thickness in the direction of the extension of the bristle filaments, which decreases from a second transition region (8) between the handle part (2) and the neck section (6) towards the first transition region (7), wherein the thickness (D1) of the neck section (6) in the first transition region (7) is between 20% and 40% of the thickness (D3) in the second transition region (8).

2. The manual toothbrush according to claim 1, **characterized in that** the thickness of the brush head (3) decreases continuously from the first transition region (7) towards the free end (9) of the brush head (3).

3. The manual toothbrush according to claim 1, **characterized in that** the thickness of the neck section (6) decreases continuously from the second transition region (8) towards the first transition region (7).

4. The manual toothbrush according to claim 3, **characterized in that** the outer radius (R1) of the curvature (14) is between 12 cm and 16 cm.

5. The manual toothbrush according to any one of claims 1 to 4, **characterized in that** a width of the neck section (6) decreases from the second transition region (8) to the first transition region (7), wherein the width (B1) of the neck section (6) at the first transition region (7) is between 30% and 75%, preferably between 40% and 60% of the width (B3) at the second transition region (8).

6. The manual toothbrush according to any one of claims 1 to 5, **characterized in that** the thickness (D2) of the brush head (3) at the free end (9) is from 1 mm to 4 mm, in particular from 1.5 mm to 2.5 mm.

7. The manual toothbrush according to any one of claims 1 to 6, **characterized in that** the thickness (D1) of the brush head (3) at the first transition region (7) is from 2 mm to 6 mm, in particular from 2.3 mm to 3 mm.

8. The manual toothbrush according to any one of claims 1 to 7, **characterized in that** the neck section (6) at the second transition region (8) has a thickness (D3) of from 6 mm to 12 mm, in particular from 7.5 mm to 9.5 mm.

9. The manual toothbrush according to any one of claims 1 to 8, **characterized in that** the brush head (3) has a depression (11) in which a carrier plate (12) having a plurality of bores (13) is fastened.

10. The manual toothbrush according to claim 9, **characterized in that** the bristle filaments are divided into a plurality of bundles (16), wherein each bundle (16) is inserted into a bore (13) of the carrier plate (12) and is connected to the carrier plate (12), in particular in a materially bonded manner.

11. The manual toothbrush according to any one of claims 1 to 10, **characterized in that** the handle part (2), the neck section (6) and the brush head (3) are formed in one piece.

12. The manual toothbrush according to any one of claims 1 to 11, **characterized in that** the handle part (2), the neck section (6) and the brush head (3) consist of the same material as the bristle filaments, wherein the carrier plate (12) preferably also consists of the same material.

13. The manual toothbrush according to claim 12, **characterized in that** the material is a biodegradable polymer material, in particular a polyamide.

## Revendications

1. Brosse à dents manuelle, dotée d'une partie formant manche (2) allongée et d'une tête de brosse (3) pourvue d'une garniture de poils (4) avec une pluralité de filaments de poils, la partie formant manche (2) et la tête de brosse (3) étant assemblées l'une avec l'autre par l'intermédiaire d'un segment formant col (6), la tête de brosse (3) présentant dans la direction de l'extension des filaments de poils une épaisseur qui décroît dans une direction longitudinale de la tête de brosse (3) d'une première zone de transition (7) entre le segment formant col (6) et la tête de brosse (3) jusqu'à une extrémité libre (9) de la tête de brosse, de telle sorte que sur l'extrémité libre (9) de la tête de brosse (3), l'épaisseur (D2) soit de moins de 80 % de l'épaisseur (D1) sur la première zone de transition (7) et le segment formant col (6) comportant une courbure (14) montrant dans la direction des filaments de poils, avec un rayon extérieur (R1) compris entre 10 cm et 18 cm, qui est tangentiel par rapport à la face adjacente de la partie formant manche (2), **caractérisée en ce que** la courbure (14) présente un rayon intérieur (R2) qui est inférieur au rayon extérieur (R1), le rayon intérieur (R2) n'étant pas tangentiel par rapport à une surface adjacente de la partie formant manche (2), le segment formant col (6) présentant dans la direction de l'extension des filaments de poils une épaisseur qui décroît d'une deuxième zone de transition (8) entre la partie formant manche (2) et le segment formant col (6) vers la première zone de transition (7), l'épaisseur (D1) du segment formant col (6) dans la première zone de transition (7) étant comprise entre 20 % et 40 % de l'épaisseur (D3) dans la deuxième zone de transition (8).

2. Brosse à dents manuelle selon la revendication 1, **caractérisée en ce que** l'épaisseur de la tête de brosse (3) décroit constamment de la première zone de transition (7) vers l'extrémité libre (9) de la tête de brosse (3).

3. Brosse à dents manuelle selon la revendication 1, **caractérisée en ce que** l'épaisseur du segment formant col (6) décroît constamment de la deuxième zone de transition (8) vers la première zone de transition (7).

4. Brosse à dents manuelle selon la revendication 3, **caractérisée en ce que** le rayon extérieur (R1) de la courbure (14) est compris entre 12 cm et 16 cm.

5. Brosse à dents manuelle selon l'une quelconque des revendications 1 à 4, **caractérisée en ce qu'**une largeur du segment formant col (6) décroît de la deuxième zone de transition (8) vers la première zone de transition (7), la largeur (B1) du segment formant col (6) sur la première zone de transition (7) étant comprise entre 30 % à 75 %, de préférence entre 40 % et 60 % de la largeur (B3) sur la deuxième zone de transition (8).

6. Brosse à dents manuelle selon l'une quelconque des revendications 1 à 5, **caractérisée en ce que** l'épaisseur (D2) de la tête de brosse (3) sur l'extrémité libre (9) est de 1 mm à 4 mm, notamment de 1,5 mm à 2,5 mm.

7. Brosse à dents manuelle selon l'une quelconque des revendications 1 à 6, **caractérisée en ce que** l'épaisseur (D1) de la tête de brosse (3) sur la première zone de transition (7) est de 2 mm à 6 mm, notamment de 2,3 mm à 3 mm.

8. Brosse à dents manuelle selon l'une quelconque des revendications 1 à 7, **caractérisée en ce que** le segment formant col (6) présente sur la deuxième zone de transition (8) une épaisseur (D3) de 6 mm à 12 mm, notamment de 7,5 mm à 9,5 mm.

9. Brosse à dents manuelle selon l'une quelconque des revendications 1 à 8, **caractérisée en ce que** la tête de brosse (3) dispose d'un renfoncement (11) dans lequel est fixée une plaque de support (12) pourvue d'une pluralité de perçages (13).

10. Brosse à dents manuelle selon la revendication 9, **caractérisée en ce que** les filaments de poils sont divisés en plusieurs faisceaux (16), chaque faisceau (16) étant inséré dans un perçage (13) de la plaque de support (12) et étant assemblé avec la plaque de support (12), notamment par conjugaison de matières.

11. Brosse à dents manuelle selon l'une quelconque des revendications 1 à 10, **caractérisée en ce que** la partie formant manche (2), le segment formant col (6) ainsi que la tête de brosse (3) sont conçus en monobloc.

12. Brosse à dents manuelle selon l'une quelconque des revendications 1 à 11, **caractérisée en ce que** la partie formant manche (2), le segment formant col (6), ainsi que la tête de brosse (3) sont constitués dans la même matière que les filaments de poils, de préférence également la plaque de support (12) étant constituée dans la même matière.

13. Brosse à dents manuelle selon la revendication 12, **caractérisée en ce que** la matière est une matière polymère biodégradable, notamment un polyamide.
